# FASCICULE DE BREVET EUROPEEN

(11) **EP 1 046 187 B1**
(45) Date de publication et mention de la délivrance du brevet: **12.06.2002**
(21) Numéro de dépôt: 99900934.3
(22) Date de dépôt: 15.01.1999
(51) Int. Cl.: H01J 61/02, H01J 61/33

(54) **TUBE, DISPOSITIF ET PROCEDE EMETTEUR DE RAYONNEMENTS ELECTROMAGNETIQUES**
RÖHRE, VORRICHTUNG UND VERFAHREN ZUR EMISSION ELEKTROMAGNETISCHER STRAHLUNG
TUBE, DEVICE AND METHOD FOR EMITTING ELECTROMAGNETIC RADIATION

(30) Priorité: 15.01.1998 FR 9800382
(43) Date de publication de la demande: 25.10.2000
(73) Titulaire: Lumpp & Consultants, 74150 Rumilly (FR)
(72) Inventeur: LUMPP, Christian, F-74150 Rumilly (FR)
(74) Mandataire: Hecké, Gérard
(86) Numéro de dépôt international: FR9900074
(87) Numéro de publication internationale: WO9936939

(56) Documents cités:
- EP-A- 0 198 088
- WO-A-98/01700
- US-A- 2 254 962
- US-A- 3 885 181
- US-A- 5 673 998

## Description

### Domaine technique de l'invention

La présente invention concerne un tube émetteur de rayonnements électromagnétiques, réalisé en une matière transparente non fluorescente, notamment à base de verre ou de quartz, et ayant une structure rectiligne percée de bout en bout d'un alésage allongé autour d'un axe de manière à délimiter un logement propre à contenir un filament ou un faisceau plasmatique émetteur de rayonnements.

Elle concerne également un dispositif et un procédé mettant en oeuvre un tel tube.

L'invention trouve une application particulièrement importante, bien que non exclusive, dans le domaine du traitement photochimique de matériaux par rayonnements ultraviolets avec des tubes émetteurs contenant un gaz ionisé, dont la pression est fonction de la concentration du plasma à l'intérieur du tube, par exemple utilisés dans le domaine de la stérilisation, dans l'industrie papetière, le textile, l'industrie du bois et des matières plastiques, l'industrie alimentaire, l'automobile ainsi que dans le domaine de l'imprimerie, notamment pour la polymérisation d'encres ou de vernis sur des films, par exemple constitués par des laizes en tant que support en matériau papier, carton, voire support en matériau métallique, tel que feuillard d'aluminium, de cuivre ou d'acier, voire support en matériau de synthèse tel que les produits plastiques, PVC, polyéthylène ou autre, voire support en bois naturel, recomposé ou synthétique, voire les circuits électroniques ou tout autre support.

Une autre application est dans le domaine de l'infrarouge.

L'invention n'est pas limitée aux types de produits à traiter. Elle peut par exemple être utilisée pour le séchage de produits en plaque, pour le séchage de certains vernis et adhésifs, pour le séchage de produits filaires allongés autour d'un axe, ou encore pour la stérilisation de produits liquides en nappe ou en colonne autour d'un axe.

### Etat de la technique antérieure

On connaît déjà des .tubes en verre émetteur de rayonnements ultraviolets ou infrarouges comprenant un alésage cylindrique.

Ces tubes en général associés à des réflecteurs concaves de sections transversales paraboliques ou elliptiques présentent des inconvénients. Ils présentent un encombrement important, et ne sont pas d'une efficacité optimisée.

En effet la plupart des dispositifs de l'art antérieur décrivent essentiellement des émetteurs/réflecteurs séparés, mettant en oeuvre une distribution du rayonnement émis par un faisceau ou un filament selon deux modes de réalisation, à savoir des rayonnements primaires qui partent de la source selon un flux divergent, et des rayonnements secondaires qui, partant de la source, sont réfléchis sur une surface présentant une section transversale selon une courbe mathématique pour arriver au plan irradié selon un flux convergent ou parallèle.

Dans tous les cas, et par défaut structurel du système, les rayonnements primaires n'ont donc pas la même trajectoire optimisée, et par voie de conséquence la même efficacité que les rayonnements secondaires.

Le document US-A-3885181 décrit une lampe d'éclairage au sodium à haute pression destinée à émettre des raies dans le domaine du visible. Elle comporte une enveloppe tubulaire de décharge, réalisée en un matériau polycristallin chargé d'alumine. Elle possède une section non circulaire pour une distribution polaire asymétrique de la lumière émise par la lampe. La source émissive est diffuse à partir d'une surface lumineuse, et sa section plasmatique est imposée par la géométrie interne de l'enveloppe. La source rayonnante n'est pas ponctuelle, et la lampe est dépourvue de réflecteur ou d'un monobloc émetteur/réflecteur. Une telle lampe est utilisée pour l'éclairage public, ou les feux de signalisation.

Le document US-A-2254962 se rapporte à un dispositif optique composé d'une lentille cylindrique ayant une surface de réfraction centrale, et un réflecteur à surfaces additionnelles elliptiques de réflexion et de réfraction de même foyer virtuel. La source lumineuse est distincte, et est logée dans une encoche semi-ouverte en étant dissociée du réflecteur, lequel ne peut restituer l'intégralité du rayonnement. Les parois de l'encoche sont agencées de façon à obtenir dans la lentille, des flux divergents au passage des plans dioptriques formés par les arêtes délimitant l'encoche. Un tel dispositif ne constitue pas un ensemble monobloc émetteur/réflecteur longitudinal susceptible de récupérer sur 360° l'intégralité du rayonnement émis.

### Objet de l'invention

La présente invention vise à fournir un tube émetteur de rayonnements, un dispositif et un procédé mettant en oeuvre un tel tube, répondant mieux que ceux antérieurement connus aux exigences de la pratique.

Un premier objet de l'invention consiste à réaliser un tube compact et peu encombrant, propre à rendre homogènes, complémentaires, et dans la même direction vers le produit irradié, les rayonnements primaires et·secondaires, pour optimiser l'énergie rayonnante photochimique, photothermique et/ou photolumineuse, utilisable

Un deuxième objet de l'invention consiste à récupérer l'intégralité du rayonnement spatial émis par un tube émetteur électromagnétique pour augmenter la focalisation et le rendement énergétique.

L'invention part de l'idée de donner à l'alésage une section transversale sensiblement carrée ou rectangulaire, dont au moins deux côtés opposés, sont de section transversale en forme de courbe convexe, de façon à obtenir des flux parallèles au passage des plans dioptriques formés par lesdits côtés.

Par convexe il faut entendre ici une courbe convexe intérieure, dont le sommet est dirigé vers l'axe de l'alésage.

Par sensiblement carré ou rectangulaire il 'faut entendre une figure à quatre côtés inscrite dans un carré ou un rectangle, lesdits côtés étant en arc de cercle à grands rayons de courbure, c'est-à-dire par exemple R > 10 mm.

Pour ce faire le centre du faisceau plasmatique, ou le filament irradiant, est agencé pour être au centre de l'optique géométrique desdites surfaces dioptriques.

Ainsi les surfaces dioptriques convexes de l'alésage modifient le flux rayonnant divergent à partir du centre géométrique des courbes convexes, pour former un flux parallèle, ou sensiblement parallèle, dans le milieu solide transparent, puis parallèle ou encore convergent vers le plan à irradier, en combinaison avec la surface dioptrique de sortie du tube et/ou une surface réflectrice des rayonnements émis située sur les côtés, de part et d'autre, par exemple symétriquement par rapport au plan axial de l'alésage.

Le tube selon l'invention est caractérisé en ce que l'alésage est de section transversale de forme sensiblement carré ou rectangulaire dont au moins deux côtés opposés sont en forme de courbes convexes, lesdits côtés formant des surfaces dioptriques agencées pour modifier la direction des rayonnements émis à partir du filament ou de l'axe du faisceau émetteur pour les rendre parallèles ou sensiblement parallèles dans le milieu transparent solide du verre.

En obtenant des rayonnements parallèles dans le milieu transparent, on facilite considérablement le traitement ultérieur des rayonnements. On réduit également le foisonnement des rayonnements en permettant notamment, dans le cas de la focalisation, une excellente densité de puissance et dans le cas de l'irradiation en flux parallèle, une limitation des rayonnements divergents.

Dans un cas avantageux, les côtés de l'alésage sont respectivement symétriques par rapport aux plans de symétrie du carré ou du rectangle, la direction des rayons étant sensiblement parallèle à celle d'un plan de symétrie du carré ou du rectangle de l'alésage.

Dans les modes de réalisation plus particulièrement décrits, la présente invention met en oeuvre un tube émetteur rectiligne dont le centre géométrique d'émission est confondu avec le foyer d'un réflecteur correspondant, également rectiligne et de section transversale au moins en partie plane ou sensiblement plane pour traiter des surfaces planes, ou de section transversale au moins en partie parabolique inverse pour focaliser le rayonnement, la génératrice au sommet de la courbe du réflecteur étant parallèle à l'axe confondu avec la ligne focale, et les arêtes d'extrémité des portions droites ou paraboliques inverses étant situées en dessous de l'axe de l'alésage, de l'autre côté de celui-ci par rapport à ladite génératrice au sommet.

On entend par parabole inverse la courbe de réflexion qui transforme le flux parallèle en flux convergent focalisé sur une ligne.

Plus précisément les émetteurs à rayonnements ultraviolets, et/ou visibles, et/ou infrarouges de l'invention plus particulièrement décrits ici, sont des tubes comportant des électrodes à très haute température (supérieures à 1000°C) dites électrodes chaudes générant un arc plasmatique à émission photonique continue ou discontinue.

L'arc électrique généré par les deux électrodes, respectivement situées de chaque côté du tube transparent non fluorescent, engendre un cylindre lumineux de section transversale constante généralement formé par un ou des iodures métalliques à l'état plasmatique, ou encore par du xénon ou un mélange mercure/xénon ou autres gaz ou terres rares

Le cylindre lumineux présente une longueur totale constituée par la distance entre les deux électrodes, par exemple comprise entre quelques mm pour les émetteurs à arc court et plus généralement entre 30 mm et 2500 mm, voire plusieurs mètres, par exemple dix ou quinze mètres, et présente également une section de la zone lumineuse à haute concentration plasmatique inférieure à la section intérieure du tube transparent qui la renferme.

Une tension entre électrodes comprise entre 20 volts/cm et 150 volts/cm, par exemple 30 volts/cm ou 100 volts/cm entraîne en effet une section transversale de faisceau sensiblement cylindrique extrêmement réduite, formant un pinceau lumineux apparaissant comme entièrement décollé des parois de l'alésage, créant un espace d'un vide relatif qui génère une pression réduite sensiblement égale à la pression atmosphérique au niveau de la paroi interne du tube cylindrique ou du tube monobloc émetteur/réflecteur.

Par ailleurs, la concentration plasmatique favorise un vide électronique et gazeux plasmatique au voisinage des parois internes qui freine le transfert thermique vers l'extérieur, entraînant des parois de l'enveloppe plus froides.

Le ou les iodures métalliques peuvent être issus de métaux purs ou d'alliages à savoir et par exemple, un mercure pur, un fer pur, un gallium pur, un fer/cobalt (mélange), un gallium/plomb (mélange), un mercure/gallium (mélange), etc.

Le ou les gaz utilisés peuvent être purs (par exemple du xénon) ou sous forme de mélange (par exemple mercure/xénon), soumis comme il est connu à des fréquences autres que 50Hz, soit de courant alternatif, soit de courant pulsé ou non, de polarité constante et d'intensité variable.

La liste des mélanges de métaux, terres rares et/ou gaz mentionnés ci-dessus n'est bien entendu pas limitative. Par ailleurs leurs proportions respectives, comme celles du choix de la fréquence, de la pulsation ou de la modulation, sont déterminées en fonction des longueurs d'onde spécifiques des rayonnements.

Dans des modes de réalisation avantageux on a de plus recours à l'une et/ou à l'autre des dispositions suivantes :
- les côtés de l'alésage sont agencés pour former des surfaces dioptriques pour, en combinaison avec la surface dioptrique de sortie du tube ou avec une surface réflectrice associée avec la surface dioptrique de sortie du tube, diriger les rayonnements en flux parallèle ou convergent vers une surface ou une ligne à irradier;
- les quatre côtés de l'alésage sont de forme convexe, par exemple les côtés opposés étant identiques deux à deux;
- la forme convexe des parois internes de l'alésage est une portion de cercle dont le rayon de courbure est déterminé par un calcul classique de rayon de courbure de lentille épaisses biconvexe . Par exemple, le rayon du cercle R1 de valeur 10 mm est, pour une distance des surfaces convexes opposées de 12,6 mm pour focaliser le rayonnement au foyer virtuel F', à une distance de 50 mm de la surface externe de la paroi inférieure.
- le tube comporte une paroi externe supérieure, dite face supérieure, de surface externe agencée pour renvoyer les rayonnements vers l'axe de l'alésage, ladite paroi externe étant recouverte, d'une matière réfléchissante, pour fonctionner sous une forme dite en rayonnement inverse.
   La surface externe est symétrique par rapport au plan axial longitudinal de l'alésage, vertical ou perpendiculaire au plan à irradier, et par exemple en arc de cercle ou plane;
- le tube comporte une surface réflectrice solidaire dudit cube ;
- il comporte une surface réflectrice des rayonnements émis située d'un côté dudit tube, comportant deux ailes latérales longitudinales symétriques par rapport à un plan axial de l'alésage, la portion de surface réflectrice dioptrique ou métallique desdites ailes latérales s'inscrivant dans une surface de section transversale droite ou parabolique inverse, ou encore sensiblement droite ou sensiblement parabolique inverse;
- la surface réflectrice est formée au moins en partie par les faces internes des ailes, par réfraction dioptrique ;
- la surface réflectrice est formée au moins en partie par un matériau réfléchissant ;
- le tube comporte une face externe inférieure de jonction des ailes, située du côté opposé à la génératrice au sommet du tube par rapport à l'alésage. La face est convexe au centre et sensiblement droite aux extrémités, selon une courbe symétrique par rapport au plan axial contenant la génératrice au sommet, de manière à diriger les rayons émis vers une ligne de focalisation située sur le plan d'irradiation.
   Dans le cas où la surface réflectrice est formée au moins en partie de deux plans symétriques par rapport au plan axial vertical de l'alésage, la génératrice est remplacée par la droite d'intersection des faces planes s'inscrivant dans un « chapeau chinois » dont l'arête supérieure est ladite croite d'intersection ;
- le tube est symétrique par rapport à un plan axial de l'alésage parallèle au plan d'irradiation.
- le plan d'irradiation est en général une surface perpendiculaire au plan axial longitudinal de symétrie du tube ;
- la paroi externe, ou face supérieure, du tube est partiellement cylindrique du côté de la génératrice au sommet du tube entre les faces externes des ailes latérales ;
- la face supérieure du tube est tronquée, formant une face externe plane entre les faces externes des ailes latérales ;
- le tube est de forme sensiblement cylindrique et comporte deux ailes rapportées en verre, symétriques ou non par rapport au plan axial de l'alésage perpendiculaire au plan d'irradiation.

Dans ce cas, le tube et les ailes sont jointifs par exemple simplement en contact ou collés par une colle de synthèse ou céramique, ou soudés par fusion du quartz, ou encore fixés mécaniquement l'un avec l'autre;
- l'alésage est formé par quatre quartiers en verre répartis radialement, jointifs par leurs extrémités et s'encastrant dans un cylindre en verre périphérique ou un alésage cylindrique effectué dans le tube ;
- le tube comporte un deuxième tube, cylindrique, interne à l'alésage propre à contenir le faisceau plasmatique et/ou contenant un filament émetteur ;
- l'espace entre le tube externe et le tube interne, jointif ou non au tube externe, peut être favorablement utilisé pour la circulation d'un fluide de refroidissement gazeux ou liquide ;
- le deuxième tube, cylindrique, peut être en contact avec la génératrice au sommet des surfaces internes convexes ;
- le deuxième tube cylindrique peut ne pas être en contact avec les surfaces internes convexes dans la mesure où la poussée d'Archimède créée par l'espace interne de l'enveloppe baignant dans un milieu liquide est égale ou sensiblement égale au poids de l'enveloppe, le deuxième tube cylindrique, porté à ses deux extrémités, s'autocentrant alors sur toute sa longueur ;
- l'alésage comporte une surface supérieure de section transversale concave.

En d'autres termes, le côté supérieur de la section transversale de l'alésage est concave, c'est-à-dire présentant un rayon de courbure dont le centre est situé du côté de l'alésage ou le sommet dans le sens opposé à celui-ci ;
- l'alésage est agencé pour contenir un gaz ionisé normalement sous moyenne ou forte pression, les rayonnements émis étant des rayonnements ultraviolets, et/ou visibles, et/ou infrarouges;

Par moyenne ou forte pression, on entend des pressions absolues de gaz supérieure à 2 kg/cm2 par exemple de 3 kg/cm2 pour une moyenne pression et supérieure à 5 kg/cm2 pour une haute pression, pouvant par exemple atteindre 15 kg/cm2.
- le tube comporte des chambres d'électrode de section interne supérieure ou égale à la section interne de la partie rayonnante émettrice du tube ;
- le tube comporte un filament émetteur de rayonnement infrarouge.

Un troisième objet de l'invention consiste à réaliser un dispositif émetteur/réflecteur mettant en oeuvre un ou plusieurs tubes tels que décrits précédemment.

Avantageusement le dispositif comporte, situé au plan focal de concentration des rayonnements émis, une lame à faces latérales parallèles ou sensiblement parallèles en forme d'entonnoir, comportant une surface dioptrique d'entrée des rayonnements propre à transformer les rayonnements convergents reçus en un flux parallèle de rayonnements.

Dans un mode de réalisation avantageux, le dispositif comporte des surfaces réflectrices séparées du tube et constituées par des plaques réfléchissantes, pouvant être avantageusement planes.

Un quatrième objet de l'invention se rapporte également à un procédé d'application de rayonnements à un produit en nappe ou disposé sur une surface plane ou courbe. Il consiste à irradier le produit avec un élément (faisceau plasmatique ou filament électrique) émetteur de rayonnements et présentant une section cylindrique ou sensiblement cylindrique très faible, c'est-à-dire de diamètre inférieur à de l'ordre de 10 mm, par exemple de l'ordre de 4 mm, de l'ordre de 2 mm, ou encore jusqu'à 1 mm, voire 0,5 mm (par de l'ordre de, il faut entendre ± 1 mm et/ou 10 à 15%), centré dans l'alésage d'un tube en verre, rectiligne, allongé autour d'un axe, ledit alésage étant de section transversale de forme sensiblement carré ou rectangulaire dont au moins deux côtés opposés sont en forme de courbes convexes, lesdits côtés formant des surfaces dioptriques agencées pour modifier la direction des rayonnements émis à partir de l'axe de l'alésage pour les rendre parallèles ou sensiblement parallèles dans le milieu transparent solide du verre, avant d'être déviés par des surfaces réflectrices métalliques ou dioptriques vers le produit.

Dans un mode de réalisation avantageux, l'alésage comporte quatre côtés convexes, les côtés opposés étant identiques deux à deux.

Avantageusement l'élément émetteur est un faisceau tubulaire plasmatique de rayonnements photoniques ultraviolets, et/ou visibles, et/ou infrarouges.

Préférentiellement, le faisceau tubulaire plasmatique de rayonnements ultraviolets est de section présentant une dimension radiale maximale inférieure ou égale à de l'ordre de 4 mm.

L'élément émetteur peut être constitué par un filament électrique, émetteur de rayonnements infrarouges.

Dans un mode de réalisation avantageux, on irradie avec un même tube deux plans d'irradiation situés symétriquement de part et d'autre dudit tube émetteur.

### Description sommaire des dessins

L'invention sera mieux comprise à la lecture de la description qui suit de plusieurs modes de réalisation donnés à titre d'exemples non limitatifs.

La description se réfère aux dessins qui l'accompagnent dans lesquels :
- Les figures 1 et 2 sont des vues en coupe transversale de deux variantes d'un premier mode de réalisation de tube émetteur/réflecteur selon l'invention, monobloc, comportant une face supérieure formant la surface réflectrice et comportant deux portions latérales présentant une section parabolique inverse ou sensiblement parabolique inverse.
- Les figures 3 et 4 sont des vues en coupe transversale de deux autres variantes du tube monobloc selon l'invention avec une portion supérieure du tube tronquée, plane recouvert d'un matériau réfléchissant.
- La figure 5 montre un autre mode de réalisation de l'invention avec tube monobloc, du type tête-bêche par rapport au plan axial de l'alésage parallèle aux plans d'irradiation, et à deux foyers virtuels symétriques ou non symétriques, irradiés, et disposés selon un angle de 180°.
- Les figures 6 et 6A montrent des vues en coupe transversale de deux autres modes de réalisations du tube selon l'invention, muni de faces planes de part et d'autre de l'alésage.
- Les figures 7, 8 et 9 sont des vues en coupe transversale d'autres modes de réalisation de tube selon l'invention, sensiblement cylindriques, sans et avec ailes rajoutées, dissymétriquement ou symétriquement.
- La figure 10 est une vue en coupe transversale d'un dispositif comprenant le tube de la figure 1 et une lame de redressement à flux parallèle disposée au foyer, accompagnée de vues partielles à grande échelle montrant deux positionnements de la lame en fonction du foyer.
- Les figures 11 et 12 sont des vues en coupe transversale d'une variante d'un autre mode de réalisation du tube selon l'invention de la figure 1, comprenant un second tube cylindrique émetteur de rayonnements interne à l'alésage d'un tube soit monobloc, soit constitué de quatre éléments assemblés pour être semblables à un monobloc, ledit second tube pouvant être centré par contact aux génératrices des quatre courbes convexes, ou centré sans contact.
- Les figures 13 et 14 sont des vues en coupe d'un autre mode de réalisation du tube selon l'invention avec alésage comprenant une face supérieure concave.
- Les figures 15 et 15A montrent un autre mode de réalisation d'un tube selon l'invention avec un alésage formé par quatre quartiers en forme de lentilles longitudinales biconvexes, enfermées dans un tube cylindrique.
- La figure 16 est une vue en coupe d'une autre variante de tube selon l'invention, du type représenté aux figures 1 et 2, l'alésage étant formé par l'assemblage de lentilles biconvexes.
- Les figures 17 à 20 sont des vues schématiques en coupe de plusieurs modes de réalisation d'un dispositif selon l'invention avec un tube de forme sensiblement cylindrique et des parois réflectrices latérales dissociées du tube, de forme planes ou en portion de section transversale parabolique inverse.

Dans la suite de la description, on utilisera de préférence les mêmes numéros de référence pour désigner des éléments identiques ou de même type.

### Description détaillée de divers modes de réalisation préférentiels de l'invention

Les figures 1 et 2 montrent un tube 1 en coupe transversale, rectiligne en verre, par exemple en quartz extrudé.

Le tube 1 est percé de bout en bout par un alésage 2, par exemple obtenu par filage.

L'alésage est allongé autour d'un axe 3, de section sensiblement carrée, dont les quatre côtés 4 identiques deux à deux sont en forme de courbe convexe (C2,C4,), en l'espèce en portion de cercle de rayon R2 et R4, dont le centre est situé à l'extérieur de l'alésage, avec R4 > R2, par exemple R4 = 1,2 R2.

Les côtés 4 forment des surfaces dioptriques qui modifient le direction des rayonnements 5 émis à partir de l'axe 3, ou sensiblement à partir de l'axe 3, par exemple par le faisceau plasmatique ou le filament infrarouge d'axe confondu avec l'axe 3 et représenté en 6 sur les figures, pour les rendre parallèles ou sensiblement parallèles (rayonnements 5') dans le milieu 7 transparent solide du verre.

Dans le mode de réalisation d'un émetteur à rayonnement ultraviolet, le tube est fermé à chaque extrémité par des bouchons porteurs d'électrodes (non représentés), et contient un gaz ionisé, par exemple un iodure, ou du mercure, ou du xénon, ou du krypton, propre à émettre des rayonnements 5 soit ultraviolets, soit infrarouges, soit essentiellement dans le spectre de lumière visible, lorsque le tube est sous tension et qu'il crée un arc plasmatique entre les électrodes, de façon connue en elle-même.

Le tube 1 comporte une paroi externe supérieure 8, dite face supérieure, de surface externe 9 de section au moins en partie parabolique inverse, d'équation Y=x²/4f, f étant la distance focale de la parabole entre le foyer 21 qui est confondu avec le point F' irradié situé sur le plan axial de symétrie 12 de l'alésage, et le sommet P de la parabole qui est le prolongement de la paroi latérale à l'aplomb ou l'intersection avec l'axe focal horizontal de F' et qui réalise la distance focale PF' de telle manière que PF' = f.

Selon le mode de réalisation de l'invention de la figure 1, la surface 9 de la portion centrale 11 en partie cylindrique C3, symétrique par rapport au plan 12, est recouverte, par exemple par pulvérisation cathodique sous vide ou tout autre moyen connu de l'homme du métier permettant l'adhésion sur le quartz, d'une pellicule 13 (en trait interrompu sur la figure 1) d'un matériau réfléchissant les ultraviolets (U.V.) émis, par exemple constitué d'une couche métallique d'aluminium d'épaisseur de l'ordre du micron, pour des U.V. de longueur d'onde de 100 nm à 500 nm, par exemple de 360 nm. Ce même matériau de réflexion peut être utilisé pour des émissions rayonnantes dans la spectre du visible ou celui de l'infrarouge. Pour ces longueurs d'ondes, on peut avantageusement remplacer la couche réfléchissante d'aluminium par une couche de réflexion en or ou en argent ou en émail.

Le tube 1 se referme de l'autre côté de la portion 11 par rapport à l'alésage 2 par une paroi pleine 14, s'étendant entre les extrémités 15 des ailes latérales pleines 16 formées par les sections de parabole inverse symétriques par rapport au plan axial 12.

La paroi 14 comporte une face externe 17, transparente aux rayonnements, de passage des rayons 5' émis directement ou des rayons 5" réfléchis par la parabole inverse. On rappelle ici, pour mémoire :
- que l'énergie rayonnante (totale ou quasi totale) qui irradie à partir du foyer 10 d'émission, est constituée par la somme de deux énergies rayonnantes, comprenant l'énergie rayonnante primaire, qui irradie directement dans un espace prismatique fermé 18, d'angle au sommet ∝' par exemple de 7°, et dont les limites sont sensiblement les extrémités 19 des pointes latérales 20 formant des angles aigus par exemple inférieurs à 40°, par exemple compris entre 35° et 10°, de l'alésage 2, et l'énergie rayonnante secondaire, qui irradie de façon sensiblement parallèle sur la courbe de réflexion du réflecteur pour y être réfléchie et revenir vers la face externe 17 de jonction entre les extrémités des ailes vers le produit situé dans le plan irradié 21 perpendiculaire au plan axial 12,
- que le rendement énergétique d'un faisceau divergent dépend de la distance qu'il parcourt de son point d'émission à son point de réception; en raccourcissant cette distance du point d'émission au plan de réflexion d'une part, et du plan de réflexion au produit irradié d'autre part, l'invention optimise donc le rendement,
- qu'une meilleure pénétration du produit à irradier dépend d'une forte densité de puissance rayonnante.

L'intensité rayonnée dans une direction quelconque est égale au produit de l'intensité rayonnée dans la direction de la normale à la surface irradiée par le cosinus de l'angle que fait cette direction avec la normale au plan irradié (loi de Lambert).

La face externe 17 des figures 1 et 2 est convexe au centre selon une courbe C1 formant une portion de cylindre de rayon R1 et sensiblement droite C6 vers les extrémités, à partir ou sensiblement à partir du point de la courbe C1 située dans le prolongement du rayon passant par l'extrémité 19 des points latéraux 20 de l'alésage située du côté du plan à irradier.

Dans les modes de réalisation plus particulièrement décrits ici, le dispositif émetteur/réflecteur est une entité monobloc, en matériau de verre quartz extrudé, de très haute qualité de transparence dans la bande passante de 180 nm à 2000 nm et avec un très bas niveau de fluorescence, dans lequel sont intimement liés, confondus et indissociables, l'émetteur et son réflecteur.

L'autre partie, faisant face au produit irradié, est transparente et agencée pour diriger l'intégralité des rayonnements émis vers le produit, de telle manière que la totalité ou l'essentiel des rayonnements primaires et secondaires, à flux parallèles ou sensiblement parallèles perpendiculairement au produit irradié, selon la loi de Lambert, ou en direction du plan axial 12 vers le foyer F' de la parabole inverse dans le cas focalisé.

La forme géométrique des surfaces dioptriques des côtés de l'alésage, mises en oeuvre et élaborées structurellement dans le cadre des modes de réalisation de l'invention plus particulièrement décrits ici, est conçue en référence au foyer géométrique du dispositif comprenant un tube selon l'invention, foyer en général confondu avec l'axe de l'alésage, que l'on appellera donc ci-après l'axe focal.

Ainsi tout point lumineux issu de l'axe focal irradie radialement comme représenté ultérieurement sur les figures.
Par contre, on notera que tout point lumineux du faisceau, situé en-dehors de l'axe focal, ne répond que partiellement à ce mode d'irradiation radiale correspondant à la conception des surfaces dioptriques. Seuls les rayonnements issus dans le plan passant par l'axe focal correspondent à cette conception.

En concentrant de façon importante le faisceau plasmatique émetteur de rayonnements photoniques ou avec un filament émetteur infrarouge, et avec la forme de l'alésage selon l'invention, on concentre pratiquement ou sensiblement pratiquement la totalité du flux lumineux émetteur sur l'axe focal, ce qui permet d'obtenir des résultats considérablement améliorés par rapport à l'art antérieur, par exemple la densité lumineuse est multipliée par dix par rapport à l'art antérieur.

Dans le cas de la figure 1 les rayons traversant le milieu solide transparent 5' sont sensiblement parallèles et sont réfléchis sur une courbe à réflexion dioptrique C5, dans laquelle l'angle ∝₁ d'incidence/réflexion des rayons 5 est ≥ 2 x 42°, avec comme hypothèse, la longueur d'onde λ = 360 nm, ce qui détermine un angle d'incidence limite ∝_{L} de réfraction dioptrique.

On remarque que les rayons primaires 5 et secondaires 5' qui traversent les courbes dioptriques C1, en face du côté inférieur de l'alésage carré, et C6 sont réfractées (donc déviées) pour être focalisées intégralement au foyer virtuel F' sur le plan 21.

La figure 2 montre un tube 1, comprenant un alésage 2 et une section transversale similaires à ceux décrits en référence à la figure 1. Seul l'angle d'incidence/réflexion des rayons 5, β1 < 2 x 42° est ici différent, nécessitant de recouvrir la surface externe 9 d'une couche réfléchissante 13, par exemple obtenue par métallisation de toute la courbe de réflexion représentée en traits discontinus par C3 et C5.

On notera également que la courbe dioptrique C6 de la face externe 17 de la paroi inférieure 14, contrairement à celle de la figure 1, est ici en tout point perpendiculaire aux rayons secondaires 5' qui la traversent (donc le rayonnement n'est pas dévié) pour retrouver avec le rayonnement primaire traversant la courbe C1, le foyer virtuel F'.

La figure 3 montre une variante de la figure 2 avec la face supérieure 8' du tube tronqué par une surface plane C3 horizontale recouverte d'une pellicule réfléchissante 13', représentée en traits discontinus.

Les rayonnements 5 traversent le milieu 7 solide transparent, en flux rigoureusement parallèle, et rencontrent une courbe de réflexion dioptrique C5 en parabole inverse dans laquelle les angles d'incidence/réflexion des rayons 5 sont tels que ∝3 > ∝2 > ∝1 ≥ 2 X 42°.
On remarque ici que la courbe de réflexion métallique C3 de forme plane répond à l'image lumineuse inverse. Rappelons que l'angle limite ∝_{L} de réfraction pris ici égal à 42° est fonction de la longueur d'onde utilisée.

Ainsi, l'énergie rayonnante secondaire provenant de l'angle inscrit ∝5 s'ajoute à l'énergie rayonnante primaire inscrite dans l'angle de réemission des rayonnements vers le foyer F' à l'intérieur duquel les rayons sont tous dirigés vers le plan 21 situé à l'avant de l'émetteur/réflecteur.

A ce niveau, toute l'énergie rayonnante normalement inscrite sur 360° se trouve donc ramenée dans l'angle ∝6.

La figure 4 est du même type que la figure 3, mais β ≠ ∝, et β1 < β2 < β3 < 2 x 42° imposant une couche de réflexion métallique 13" sur la totalité de la surface externe 9 de la paroi supérieure 8' caractérisée en C'3 et C'5, avec R' # R et donc les courbes C' de la figure différentes des courbes C de la figure 3.

La figure 5 montre un tube 22 émetteur/réflecteur monobloc dit " tête-bêche " à deux foyers virtuels irradiés opposés et disposés selon un angle de 180°, F' et F'', caractérisé en ce que le rayonnement réfléchi 5' ne repasse jamais par le foyer plasmatique.

Le tube comprend deux ailes 23 symétriques par rapport aux plans axiaux 24 et 25 perpendiculaires, et présente de part et d'autre une face externe 26 du type de celle décrite en référence aux figures 1 et 2 et deux surfaces réflectrices 27 et 28 en forme de portion de parabole inverse symétriques, formant entre elles un angle obtus 29.

Dans le même esprit que précédemment, on pourrait avoir quatre foyers virtuels irradiés opposés selon un angle de 90°, F', F'', F'''et F''''(non représenté).

Sur la figure 6 on a représenté un tube rectiligne 30 avec alésage 31 comme décrit en référence à la figure 1 et selon le mode de réalisation de l'invention plus particulièrement décrit ici.

Les rayonnements 5' traversent ici le milieu 32 solide transparent à flux rigoureusement parallèle. Le tube 30 comporte une face supérieure 33 externe comportant deux surfaces 34 symétriques par rapport au plan axial 35 perpendiculaire au plan irradié 36, de réflexion dioptrique, planes, inclinées à 45° par rapport au plan axial 35 dans laquelle ∝1 est égal à 90° (donc > 2 x 42°).

La face supérieure du tube comporte également une partie centrale rectangulaire, plane 37, recouverte d'une couche réflectrice 38 à image inverse, la face inférieure 39 étant plate, rectangulaire et parallèle à la face 37 et au plan 36 à irradier.

Ce type de réalisation de l'émetteur/réflecteur monobloc, à pente de 45°, permet une irradiation par rayonnement primaire et secondaire intégralement restitué perpendiculairement ou sensiblement perpendiculairement, au plan irradié 36.

On obtient ainsi un émetteur/réflecteur monobloc du type " fer à repasser " permettant, par exemple notamment dans le cas de la stérilisation, de traiter des plans irradiés solides ou liquides 36 pouvant être directement au contact de l'élément rayonnant, ce qui est entièrement nouveau.

La courbe C3 de la partie centrale 37 est identique à celle de la figure 3 recouverte d'un matériau réfléchissant. Par des modifications des courbes dioptriques convexes de l'alésage, les flux 5' traversant le milieu transparent solide peuvent être rendus légèrement divergents, de telle manière que ∝1 devienne < 2 x 42°. Dans ce cas, on accepte une tolérance dans la divergence de plus ou moins 5°.

Les faces externes correspondant aux courbes C3 et C5 des figures précédentes, sur les côtés 34, sont alors prévus entièrement recouvert d'une couche de réflexion par exemple métallique, comme celles représentées aux figures 2 et 4.

La figure 6A relèvent du même principe de conception, de construction et d'utilisation en tête-bêche que celle de la figure 5. Le tube 40 comporte deux parties 41 identiques, symétriques par rapport au plan axial 42, centré sur le centre géométrique 43 de l'alésage 44 à quatre côtés convexes du type décrit à la figure 1.
Dans le même esprit que précédemment, on pourrait avoir quatre faces planes irradiantes et disposées selon un angle de 90°. Un tel dispositif comporte quatre plans de sortie rectangulaires, parallèles deux à deux, permettant d'attaquer perpendiculairement les plans d'irradiation 47 avec les rayons 46.

La figure 7 décrit un tube 50, formé par filage, avec un alésage 51 à quatre faces convexes 52 en portion de cylindre de rayons R2 et R4, avec R2 ≤ R4, ou R4 ≥ R2, comme décrit en référence aux précédentes figures.
Le cercle dioptrique extérieur est " encoché " sur sa périphérie en 53, de façon à recevoir (Cf. figures 8 et 9) des éléments d'ailes droites et gauches en forme de courbe parabolique inverse 54 ou plane à 45°, à surface de réflexion dioptrique ou métallique ou sur le même principe, des ailes tête-bêche 55 comme décrites précédemment. Le rayon R3 peut avoir une dimension infiniment grande, dont l'origine axiale est éloignée et située sur l'axe vertical, de telle manière que la courbe C3, initialement constituée par une portion de cylindre, devienne alors une portion de plan caractérisant l'image lumineuse inverse.

La figure 9 montre un tube 50, composite, retrouvant en tous points les caractéristiques et avantages du monobloc de la figure 1, et constitué par assemblage du tube 50 de la figure 7 avec des ailes 61 similaires à celles décrites en référence à la figure 1, qui comportent des extrémités 62 propres à venir au contact coopérer et s'encliqueter avec les encoches 53 du tube 50, et une face interne 63 coopérant à contact et de forme complémentaire à la face en partie cylindrique externe 64 du tube 50.

L'avantage d'une telle construction réside dans la réalisation d'un émetteur/réflecteur " virtuellement " monobloc à partir d'un tronc commun caractérisé par un tube de forme correspondant à la figure 7 auquel on rattachera suivant les cas l'élément 54 répondant aux flux divergents ou convergents, ou l'élément 55 répondant au principe tête-bêche des figures 5 et 6.

La figure 10 montre un dispositif 70 comportant un tube 1 identique à celui décrit en référence à la figure 1, et un élément de lame ou lame 71, transparente, à faces latérales 72 parallèles.

Un tel dispositif présente les avantages suivants :
- haute densité de puissance des rayonnements focalisés obtenue par la focalisation du rayonnement 73 d'un système parabolique inverse,
- rayonnements focalisés rendus perpendiculaires conformément à l'enseignement de la loi de Lambert par l'élément de lame 71, dit collecteur rayonnant ou " C.R. ".

La lame transparente 71 d'une épaisseur Lcr possède sur la tranche supérieure 75 une forme concave de rayon de courbure R'3, et située à une distance dF1 par rapport au foyer virtuel F', de telle manière que les rayons 76 arrivant sur ce plan dioptrique concave soient redressés en flux rayonnant parallèle représenté sur le dessin par la largeur Luv.

La lame 71, ou collecteur rayonnant, peut avoir une longueur D comprise :
- entre quelques millimètres,
- et plusieurs mètres, de manière rectiligne ou curviligne, conduisant le flux lumineux dans l'épaisseur selon la même méthode et la même qualité de restitution des performances lumineuse que celles de la fibre optique.

La lame 71 possède sur la tranche inférieure 77, un bord usiné selon trois formes :
- soit coupé droit pour traverser le plan dioptrique sans être dévié,
- soit usiné de forme concave pour sortir en flux divergent,,
- soit usiné de forme convexe pour sortir en flux convergent.

On notera par ailleurs qu'il n'y a qu'une seule distance dF1 associée à la forme concave de rayon R3 identique qui permet un rayonnement réfraccé dans le milieu solide transparent du CR, selon un flux rigoureusement parallèle.

Toute variation de dF1 entraîne une divergence ou une convergence du flux qui restera canalisé entre les parois dioptriques internes, correspondant aux faces latérales 72, de la lame transparente 71 tant que le premier rayon limite incident à ces mêmes parois ne dépassera pas la valeur de 42° pour λ=360 nm.

De fait, la variation mécanique de dF1, entraîne une variation de densité de puissance et a fortiori, une variation de puissance. On obtient ainsi un variateur de puissance à longueur d'onde constante.

Le lien mécanique entre l'émetteur/réflecteur monobloc et le collecteur rayonnant peut être par exemple réalisé par deux tôles 78, ou indice T, représentées en trait fort mixte sur la figure 10.

Les figures 11 et 12 montrent un tube 80 de forme correspondant au mode de réalisation décrit à la figure 1.
A l'intérieur du tube de la forme conventionnelle du monobloc dessiné en un seul élément pour la figure 11, et en plusieurs éléments pour la figure 12, il est prévu un tube cylindrique 81, émetteur ultraviolet, et/ou visible, et/ou infrarouge, dont le diamètre extérieur de l'enveloppe cylindrique en quartz est :
- soit de dimension quasiment identique à la distance minimum entre les courbes convexes 82 de l'alésage 83 (Cf. figure 11), avec lesquelles il est tangent,
- soit de dimension inférieure à cette même distance (Cf. figure 12). Au quel cas des moyens de fixation et de centrage du tube 81 dans l'alésage sont prévus de façon connue en elle-même (non représentés), ou tel que décrit précédemment en ce qui concerne l'exemple d'un liquide de refroidissement circulant dans l'espace libre 83 entre le tube extérieur 80 et le tube intérieur 81 pour lequel le poids de l'enveloppe du tube intérieur par unité de longueur, serait égal ou sensiblement égal à la poussée d'Archimède.

Les figures 13 et 14 montrent des tubes 84 et 85 de même forme extérieure que celle des tubes représentés aux figures 11 et 12, adaptés à une forme d'alésage 86 différente comprenant un côté supérieur 87 concave, de forme cylindrique mais inversée de celle des trois autres côtés convexes identiques 88 et 89.
Les rayons de courbure des faces supérieure 87 concave et inférieure 88 convexe sont par exemple identiques, les côtés 89 étant identiques.

Dans le mode de réalisation de la figure 14, les extrémités.90 de l'alésage sont tangentes aux surfaces des faces supérieures et inférieures, ce qui supprime les angles morts 91 (Cf. figure 13) représenté en traits hâchurés sur les figures.

Les tubes 84 et 85 comportent de plus un tube cylindrique interne transparent en verre 92 qui permet de centrer le faisceau émetteur 93 au centre géométrique du cylindre 94 (en trait mixte sur les figures).
Bien entendu et de la même manière, ces configurations avec tube interne à l'alésage d'un émetteur ultraviolet ou infrarouge de forme cylindrique conventionnelle se présente selon le même principe, pour les formes des figures 3, 4, 5, 6 et 6A.

Sur les figures 15 et 15 A on a représenté un tube 95, 95' formé par quatre lentilles biconvexes 96, 96' insérées dans un tube 97 en quartz de forme extérieure cylindrique ou sensiblement cylindrique selon les figures 7 et 8.
Chaque lentille 96 présente une surface externe de forme complémentaire à celle de la face interne cylindrique du tube 97, et est agencée au contact pour former avec sa partie intérieure convexe 98 l'alésage 99 selon l'invention.
Une lentille 96' peut être plus petite (Cf. figure 15A) et laisser un espace dioptrique 100 entre sa face externe 101 convexe, et la face interne du tube 97.
Le tube 95' de la figure 15A comporte également un tube cylindrique interne 102 de rétention du plasma centré sur son axe, comme décrit précédemment.

La figure 16 montre un tube 105 relevant du même principe de formation de l'alésage, avec un émetteur/réflecteur avec ailes, de forme monobloc, avec ou sans tube interne 102.

Plus précisément le tube comprend un alésage cylindrique 110 muni des quatre éléments biconvexes 96 comme décrits précédemment pour former l'alésage 99 en étoile à quatre branches.

Les figures 17 à 19 montrent un émetteur monobloc 120 ou 120' avec alésage 121 symétrique en étoile à quatre parois convexes.

Les tubes 120 présentent une forme de section circulaire et le tube 120' écrasé sur le dessus avec un fort rayon de courbure associé avec des parois réflectrices planes 122 à 45°. La courbe C3 devient un plan quand le rayon R3 tend vers l'infini.

Le rayonnement traverse le milieu solide transparent avec un flux de forme divergente, dont la valeur de l'angle de divergence est compatible avec la courbe de réfraction dioptrique du cylindre extérieur, de telle manière que les rayons réfractés 123 forment un flux parallèle sortant du tube 120.

En effet une telle disposition est équivalente à prévoir des parois convexes de l'alésage agencées pour rendre le flux de rayonnements parallèle dans la masse du verre, réfléchi vers le plan à irradier par les parois mêmes dudit tube tel que décrit précédemment.

Ainsi, l'émetteur cylindrique associé à deux faces 122 de réflexion symétriques et planes, inclinées à 45°, donne à faible coût de construction, un effet lumineux irradient identique à celui du meilleur réflecteur parabolique.

Par ailleurs, il est prévu (figure 17) une tôle plane horizontale 124 ou une métallisation C3 sur la face supérieure externe (Cf. figure 19) permettant d'obtenir l'effet de l'image lumineuse inverse.

A contrario, le tube 120 de la figure 18, présente une face supérieure 125 recouverte d'une pellicule, de forme courbe, de métallisation C3. qui permet un retour du rayonnement réfléchi ailleurs que sur le foyer 126 d'émission.

Sur les figures 17 à 19, on profite des zones d'absence de rayonnement pour agencer des ouvertures entre les réflecteurs 122 autorisant le passage d'un flux d'air entre l'émetteur et le réflecteur sans perte de rayonnement.

La figure 20 montre un tube 130 similaire à celui de la figure 19 avec deux tôles 131 s'étendant longitudinalement le long du tube, symétriques par rapport au plan axial 132, en forme de paraboles inverses, les rayons de courbure étant de telle manière que l'ensemble des rayonnements primaires et secondaires se retrouvent au foyer virtuel irradié F'.

Ainsi les courbes convexes de l'alésage modifient le flux rayonnant divergent à partir du foyer situé 'dans le milieu gazeux plasmatique, par un flux parallèle, ou sensiblement parallèle dans le milieu transparent solide en quartz.
L'effet résultant plus généralement du réflecteur à courbe elliptique ou parabolique est obtenu à partir de courbes de réflexion dont la forme mathématique, en tant que réflecteur, est donc nouvelle.

C'est à partir d'une émission à flux parallèle (et non plus divergent) que l'on va réaliser une forme de parabole inverse d'une surface dioptrique ou métallique qui réfléchit le rayonnement secondaire, à flux convergent en remplacement de l'ellipse habituelle.

Ainsi la totalité des rayonnements primaires et secondaires se retrouvent sur le foyer irradié homogène et focalisée dans le cas des figures 1, 2, 3 et 4.

De même c'est à partir d'une émission à flux parallèle (et non plus divergent) que l'on va réaliser une forme de plan incliné à 45° d'une surface dioptrique ou métallique qui réfléchit le rayonnement secondaire, à flux parallèle en remplacement de la parabole habituelle. Ainsi la totalité des rayonnements primaires et secondaires arrive sur le plan irradié de façon homogène, parallèle et perpendiculaire, dans le cas des figures 6 et 6A.

De manière générale on obtient dans le milieu solide transparent :
- pour les flux correspondant aux rayonnements primaires, des rayons sensiblement parallèles,
- et, pour des flux correspondant aux rayonnements secondaires, des rayons parallèles. Ceci s'obtient en jouant sur les rayons de courbures des courbes convexes dioptriques opposées haute et basse C2 différentes de celles opposées droite et gauche C4.

C'est ainsi (Cf. figure 1) que la correction appropriée des plans dioptriques traversés en C1 et C6 permet de retrouver le flux convergent focalisé en F' selon les figures 1 à 5 ou le flux parallèle perpendiculaire au plan selon les figures 6 et 6A.

Enfin, on notera que sur certaines figures, il existe des zones d'ombre créées par la déviation des rayons réfractés, dont on peut avantageusement profiter de l'existence avec l'invention, selon le mode de réalisation plus particulièrement décrit ici :
- soit pour positionner quatre conducteurs électriques susceptibles de créer suivant les cas, un champ magnétique ou un effet capacitif autour du plasma qui va encore mieux favoriser sa concentration au foyer géométrique et permettra d'aider à l'amorçage plus rapide de l'arc de la lampe,
- soit pour servir de lieu de fixation à des supports mécaniques dans le cas d'émetteurs de grandes longueurs,
- soit pour réaliser une distribution aéraulique longitudinale, avec un gaz neutre ou de l'air de refroidissement par exemple,
- soit pour créer par filage, d'une part deux pièces quartz haute (côté bouclier) et basse (côté rayonnement primaire), et d'autre part une pièce quartz unique (gauche et droite) comme on l'a vu en référence aux figures 12 et 14.

On peut également réaliser le tube quartz selon l'invention à partir d'un tube à l'intérieur duquel on glisse des lentille biconvexes pour ensuite réaliser des montages comme montrés sur les figures 15 à 16.

Les fixations de l'ensemble du tube émetteur, entretoises en forme de lentille convexe et enveloppe extérieure sont quant à elles simples à réaliser.

En effet, à chaque extrémité de l'émetteur à rayonnements, derrière l'électrode, on peut soit sertir à chaud les différentes pièces quartz, soit les souder, soit réaliser un scellement en pâte céramique réfractaire, soit, plus simplement, réaliser une fixation mécanique.

Comme il va de soi, et comme il précède, la présente invention résulte d'ailleurs de ce qui ne se limite pas aux modes de réalisation plus particulièrement décrits, mais embrasse les variantes où la section du disque lumineux est encore plus réduite.

Avantageusement la tension linéique a une valeur supérieure ou égale à 50 Volts/cm, avantageusement supérieure ou égale à 100 Volts/cm.

Encore plus avantageusement, on associe en combinaison une longueur de faisceau plasmatique supérieure à 1m50 et une tension linéique supérieure à 20 Volts/cm.

Dans un mode de réalisation avantageux, le rayon de la section transversale du faisceau plasmatique cylindrique, par rapport au diamètre d du cercle inscrit aux sommets de l'alésage, est tel que 1/100d ≤ r ≤ 1/2d, par exemple 1/50d ≤ r ≤1/4d ou r ≤ 1/8d, r ≤ 1/10d, et/ou r ≥ 1/20d.

L'invention concerne également des appareils qui permettent notamment la stérilisation de l'eau, soit pour le réflecteur à parabole inverse autour d'un axe, soit en nappe pour le réflecteur à plan de 45°, et le séchage d'encre et vernis à polymériser sur des produits filaires ou circulaires autour d'un axe tel que le marquage de fils électriques, câbles, tuyaux de caoutchouc, tube P.V.C., etc.

Ainsi, un émetteur/réflecteur ultraviolet selon l'invention peut être monté sur une chambre de stérilisation ou de polymérisation par exemple en opposition autour d'un cylindre transparent servant de chambre de stérilisation ou de polymérisation, ou encore, également et par exemple, en opposition de part et d'autre d'une nappe liquide contenue entre les deux parois transparentes formées par les faces planes de l'émetteur/réflecteur plan en réalisant ainsi une chambre de stérilisation.

## Revendications

1. Tube émetteur de rayonnements électromagnétiques, réalisé en une matière transparente non fluorescente, notamment à base de verre ou de quartz, et ayant une structure rectiligne percée de bout en bout d'un alésage (2, 44, 51) allongé autour d'un axe, délimitant un logement propre à contenir un filament ou un faisceau plasmatique émetteur de rayonnements, l'alésage (2, 44, 51) étant de section transversale de forme sensiblement carré ou rectangulaire, **caractérisé en ce que** au moins deux côtés (4) opposés de l'alésage sont en forme de courbes convexes, lesdits côtés formant des surfaces dioptriques agencées pour modifier la direction des rayonnements (5) émis à partir du filament ou de l'axe (3) du faisceau émetteur pour les rendre parallèles ou sensiblement parallèles dans le milieu (7) transparent solide du verre.

2. Tube selon la revendication 1, **caractérisé en ce que** lesdits côtés sont agencés pour former des surfaces dioptriques pour, en combinaison avec la surface dioptrique de sortie du tube (1, 40, 80, 120) ou avec une surface réflectrice associée avec la surface dioptrique de sortie du tube, diriger les rayonnements en flux parallèle ou convergent vers une surface ou une ligne à irradier.

3. Tube selon l'une quelconque des revendications précédentes, **caractérisé en ce que** les quatre côtés (4) de l'alésage (2) sont de formes convexes.

4. Tube selon l'une quelconque des revendications précédentes, **caractérisé en ce que** la forme convexe des parois internes de l'alésage est une portion de cercle.

5. Tube selon l'une quelconque des revendications précédentes, **caractérisé en ce que** il comporte une paroi externe (8, 9) supérieure, dite face supérieure, de surface externe agencée pour renvoyer les rayonnements émis vers l'axe de l'alésage, ladite paroi externe étant recouverte d'une matière réfléchissante (13).

6. Tube selon l'une quelconque des revendications précédentes, **caractérisé en ce qu'**il comporte une surface réflectrice solidaire dudit tube.

7. Tube selon la revendication 6, **caractérisé en ce qu'**il est doté d'une surface réflectrice des rayonnements émis située d'un côté dudit tube, comportant deux ailes (16) latérales longitudinales symétriques par rapport à un plan axial (12) de l'alésage (2), la portion de surface réflectrice desdites ailes latérales s'inscrivant dans une surface de section transversale droite ou parabolique inverse, ou encore sensiblement droite ou sensiblement parabolique inverse.

8. Tube selon la revendication 7, **caractérisé en ce que** la surface réflectrice est formée au moins en partie par les faces internes des ailes, par réfraction dioptrique.

9. Tube selon la revendication 7, **caractérisé en ce que** la surface réflectrice est formée au moins en partie par un matériau réfléchissant.

10. Tube selon l'une quelconque des revendications 7 à 9, **caractérisé en ce que** le tube comporte une face externe (17) de jonction des extrémités des ailes, dite face inférieure, située du côté opposé à la génératrice au sommet du tube, par rapport à l'alésage, convexe au centre, et sensiblement droites aux extrémités, selon une courbe symétrique par rapport au plan axial contenant la génératrice au sommet, ladite face inférieure étant agencée pour diriger les rayons émis vers le plan axial (12) de l'alésage (2), vers une ligne de focalisation située sur le plan d'irradiation.

11. Tube selon la revendication 10, **caractérisé en ce qu'**il est symétrique par rapport à un plan axial de l'alésage parallèle au plan d'irradiation.

12. Tube selon l'une quelconque des revendications 7 à 10, **caractérisé en ce que** la face supérieure du tube est partiellement cylindrique du côté de la génératrice au sommet du tube entre les faces externes des ailes latérales (16).

13. Tube selon l'une quelconque des revendications 7 à 10, **caractérisé en ce que** la face supérieure (8') du tube est tronquée, formant une face externe plane entre les faces externes des ailes latérales.

14. Tube selon l'une quelconque des revendications 1 à 6, **caractérisé en ce qu'**il est de forme sensiblement cylindrique.

15. Tube selon la revendication 14, **caractérisé en ce que** il comporte deux ailes (23) rapportées en verre, symétriques ou non par rapport au plan axial de l'alésage perpendiculaire au plan d'irradiation.

16. Tube selon l'une quelconque des revendications précédentes, **caractérisé en ce que** l'alésage est formé par quatre quartiers en verre répartis radialement, jointifs par leurs extrémités et s'encastrant dans un cylindre en verre périphérique ou un alésage cylindrique effectué dans le tube.

17. Tube selon l'une quelconque des revendications précédentes, **caractérisé en ce qu'**il comporte un deuxième tube (81) cylindrique interne à l'alésage, et propre à contenir le faisceau plasmatique et/ou contenant un filament émetteur.

18. Tube selon la revendication 17, **caractérisé en ce qu'**il comporte un espace (83) intermédiaire ménagé entre le tube interne (81) et le tube externe pour autoriser la circulation d'un fluide de refroidissement gazeux ou liquide

19. Tube selon la revendication 14, **caractérisé en ce que** l'alésage comporte une face supérieure de section transversale concave.

20. Tube selon la revendication 19, **caractérisé en ce qu'**il comporte des chambres d'électrodes de section interne supérieure ou égale à la section interne de la partie rayonnante émettrice du tube.

21. Tube selon l'une quelconque des revendications précédentes, **caractérisé en ce que** l'alésage ( 2, 4, 51, 121) est agencé pour contenir un gaz ionisé excité à des fréquences variables, les rayonnements émis étant du type ultraviolet, et/ou visible, et/ou infrarouge.

22. Tube selon l'une quelconque des revendications 1 à 19, **caractérisé en ce que** il comporte un filament émetteur de rayonnement infrarouge.

23. Dispositif émetteur/réflecteur de rayonnements électromagnétiques comprenant un tube en verre rectiligne selon l'une quelconque des revendications précédentes 1 à 22.

24. Dispositif selon la revendication 23, **caractérisé en ce qu'**il comporte au plan focal de concentration des rayonnements émis, une lame (71) à faces latérales parallèles ou sensiblement parallèles en forme d'entonnoir, comportant une surface dioptrique d'entrée des rayonnements propre à transformer les rayonnements convergents reçus en un flux parallèle de rayonnements.

25. Dispositif selon l'une quelconque des revendications 23 ou 24, **caractérisé en ce qu'**il comporte des surfaces réflectrices séparées du tube et constituées par des plaques réfléchissantes.

26. Dispositif selon la revendication 25, **caractérisé en ce que** les plaques sont planes.

27. Procédé d'application de rayonnements à un produit en nappe ou disposé sur une surface plane ou courbe, **caractérisé en ce qu'**on irradie le produit avec un tube émetteur de rayonnements électromanégnétiques selon la revendication 2.

28. Procédé selon la revendication 27, **caractérisé en ce que** le faisceau plasmatique est un faisceau tubulaire qui émet des rayonnements ultraviolets, et/ou visibles , et/ou infrarouges.

29. Procédé selon la revendication 28, **caractérisé en ce que** le faisceau tubulaire plasmatique est de section présentant une dimension radiale maximale inférieure ou égale à 4 mm.

30. Procédé selon la revendication 27, **caractérisé en ce que** le filament est un filament électrique, émetteur de rayonnements infrarouges.

31. Procédé selon l'une quelconque des revendications 27 à 30, **caractérisé en ce qu'**on irradie avec un même tube au moins deux plans d'irradiation situés symétriquement de part et d'autre dudit tube émetteur.

## Patentansprüche

1. Elektromagnetische Strahlungen aussendendes Rohr aus einem transparenten, nicht fluoreszierenden Material, insbesondere auf Glas- oder Quarzbasis, mit gerader Bauweise, das eine von einem zum anderen Ende um eine Achse gehende, längliche Bohrung (2, 44, 51) aufweist, die einen Aufnahmeraum begrenzt, der geeignet ist, einen Plasmafaden oder ein Plasmabündel zu enthalten, der/das Strahlung abgibt, wobei die Bohrung (2, 44, 51) einen im Wesentlichen quadratischen oder rechtwinkligen Querschnitt hat, **dadurch gekennzeichnet, dass** mindestens zwei entgegengesetzte Seiten (4) der Bohrung die Form konvexer Krümmungen haben, welche Seiten lichtbrechende Flächen bilden, die so vorgesehen sind, dass sie die Richtung der von dem Faden oder der Achse (3) des emittierenden Bündels ausgesandte Strahlung (5) verändert, um sie in dem transparenten, festen Milieu (7) des Glases parallel oder im Wesentlichen parallel werden zu lassen.

2. Rohr nach Anspruch 1, **dadurch gekennzeichnet, dass** die genannten Seiten so angeordnet sind, dass sie lichtbrechende Flächen bilden, um in Verbindung mit der lichtbrechenden Ausgangsfläche des Rohrs (1, 40, 80, 120) oder einer mit der lichtbrechenden Ausgangsfläche des Rohrs verbundenen reflektierenden Fläche die Strahlung in einem parallelen oder konvergierenden Strom in Richtung auf eine zu bestrahlende Fläche oder Linie zu leiten.

3. Rohr nach einem der vorstehenden Ansprüche, **dadurch gekennzeichnet, dass** die vier Seiten (4) der Bohrung (2) konvexe Formen haben.

4. Rohr nach einem der vorstehenden Ansprüche, **dadurch gekennzeichnet, dass** die konvexe Form der Innenwände der Bohrung ein Kreisabschnitt ist.

5. Rohr nach einem der vorstehenden Ansprüche, **dadurch gekennzeichnet, dass** es eine Oberseite genannte obere Außenwand (8, 9) mit einer Außenfläche umfasst, die so vorgesehen ist, dass sie die zur Achse der Bohrung gesandte Strahlung zurückwirft, wobei diese Außenwand mit einem reflektierenden Material (13) überzogen ist.

6. Rohr nach einem der vorstehenden Ansprüche, **dadurch gekennzeichnet, dass** es eine mit dem Rohr fest verbundene reflektierende Fläche umfasst.

7. Rohr nach Anspruch 6, **dadurch gekennzeichnet, dass** es mit einer die ausgesandte Strahlung reflektierenden Fläche versehen ist, die sich auf einer Seite des Rohrs befindet und zwei seitliche Längsflügel (16) aufweist, die bezüglich einer Axialebene (12) der Bohrung (2) symmetrisch sind, wobei der reflektierende Flächenabschnitt dieser Seitenflügel auf einer Fläche mit geradem oder umgekehrt parabolischem oder auch im Wesentlichen geradem oder im Wesentlichen umgekehrt parabolischem Querschnitt liegt.

8. Rohr nach Anspruch 7, **dadurch gekennzeichnet, dass** die reflektierende Fläche zumindest teilweise von den Innenseiten der Flügel durch Strahlenbrechung gebildet wird.

9. Rohr nach Anspruch 7, **dadurch gekennzeichnet, dass** die reflektierende Fläche zumindest teilweise von einem reflektierenden Material gebildet wird.

10. Rohr nach einem der Ansprüche 7 bis 9, **dadurch gekennzeichnet, dass** das Rohr eine Unterseite genannte Außenseite (17) aufweist, welche die Enden der Flügel miteinander verbindet und auf der zur Erzeugenden an der Spitze des Rohres entgegengesetzten Seite an der bezüglich der in der Mitte konvexen und an den Enden im Wesentlichen geraden Bohrung angeordnet ist, entsprechend einer Krümmung, die bezüglich der Axialebene, die die Erzeugende an der Spitze enthält, symmetrisch ist, welche untere Seite so vorgesehen ist, dass sie die zur Axialebene (12) der Bohrung (2) gesandten Strahlen in Richtung auf eine auf der Bestrahlungsebene gelegene Fokussierungslinie lenkt.

11. Rohr nach Anspruch 10, **dadurch gekennzeichnet, dass** es bezüglich einer zur Bestrahlungsebene parallelen Axialebene der Bohrung symmetrisch ist.

12. Rohr nach einem der Ansprüche 7 bis 10, **dadurch gekennzeichnet, dass** die Oberseite des Rohrs auf der Seite der Erzeugenden an der Spitze des Rohrs zwischen den Außenseiten der Seitenflügel (16) teilweise zylindrisch ist.

13. Rohr nach einem der Ansprüche 7 bis 10, **dadurch gekennzeichnet, dass** die Oberseite (8') des Rohrs schräg abgeschnitten ist und so eine ebene Außenseite zwischen den Außenseiten der Seitenflügel bildet.

14. Rohr nach einem der Ansprüche 1 bis 6, **dadurch gekennzeichnet, dass** es eine im Wesentlichen zylindrische Form hat.

15. Rohr nach Anspruch 14, **dadurch gekennzeichnet, dass** es zwei angesetzte Flügel (23) aus Glas umfasst, die symmetrisch oder nicht symmetrisch zu der senkrecht zur Bestrahlungsebene gelegenen Axialebene der Bohrung sind.

16. Rohr nach einem der vorstehenden Ansprüche, **dadurch gekennzeichnet, dass** die Bohrung von vier gleichmäßig verteilten Vierteln aus Glas gebildet wird, die an ihren Enden aneinander stoßen und sich in einen umfänglichen Glaszylinder oder eine zylindrische Bohrung in dem Rohr einfügen,

17. Rohr nach einem der vorstehenden Ansprüche, **dadurch gekennzeichnet, dass** es ein zweites zylindrisches Rohr (81) in der Bohrung umfasst, das geeignet ist, das Plasmabündel und/oder einen emittierenden Faden zu enthalten.

18. Rohr nach Anspruch 17, **dadurch gekennzeichnet, dass** es einen Zwischenraum (83) zwischen dem Innenrohr (81) und dem Außenrohr umfasst, um das Strömen eines gasförmigen oder flüssigen Kühlfluids zu erlauben.

19. Rohr nach Anspruch 14, **dadurch gekennzeichnet, dass** die Bohrung eine Oberseite mit konkavem Querschnitt umfasst.

20. Rohr nach Anspruch 19, **dadurch gekennzeichnet, dass** es Elektrodenkammern mit einem Innenquerschnitt umfasst, der größer als der oder gleich dem Innenquerschnitt des emittierenden Strahlungsbereichs des Rohrs ist.

21. Rohr nach einem der vorstehenden Ansprüche, **dadurch gekennzeichnet, dass** die Bohrung (2, 4, 51, 121) so vorgesehen ist, dass sie ein ionisiertes Gas enthält, das auf variablen Frequenzen erregt wird, wobei die ausgesandte Strahlung eine ultraviolette Strahlung und/oder sichtbar und/oder Infrarotstrahlung ist.

22. Rohr nach einem der Ansprüche 1 bis 19, **dadurch gekennzeichnet, dass** es einen Infrarotstrahlung emittierenden Faden umfasst.

23. Vorrichtung zum Ausstrahlen/Reflektieren elektromagnetischer Strahlung, die ein gerades Glasrohr nach einem der vorstehenden Ansprüche 1 bis 22 umfasst.

24. Vorrichtung nach Anspruch 23, **dadurch gekennzeichnet, dass** sie auf der Fokussierungsebene der ausgesandten Strahlung eine Zunge (71) mit parallelen oder im Wesentlichen parallelen trichterförmigen Seitenflächen umfasst, die eine lichtbrechende Strahlungseintrittsfläche umfasst, die geeignet ist, die empfangenen konvergenten Strahlen in einen parallelen Strom von Strahlen umzuwandeln.

25. Vorrichtung nach einem der Ansprüche 23 oder 24, **dadurch gekennzeichnet, dass** sie vom Rohr getrennte reflektierende Flächen aufweist, die von reflektierenden Platten gebildet werden.

26. Vorrichtung nach Anspruch 25, **dadurch gekennzeichnet, dass** die Platten eben sind.

27. Verfahren zur Beaufschlagung eines in Schichten oder auf einer ebenen oder gekrümmten Fläche angeordneten Produkts, **dadurch gekennzeichnet, dass** das Produkt mit einem elektromagnetische Strahlung emittierenden Rohr nach Anspruch 2 bestrahlt wird.

28. Verfahren nach Anspruch 27, **dadurch gekennzeichnet, dass** das Plasmabündel ein röhrenförmiges Bündel ist, das ultraviolette und/oder sichtbare und/oder Infrarotstrahlung emittiert.

29. Verfahren nach Anspruch 28, **dadurch gekennzeichnet, dass** das röhrenförmige Plasmabündel einen Querschnitt mit maximaler Radialabmessung von unter oder gleich 4 mm aufweist.

30. Verfahren nach Anspruch 27, **dadurch gekennzeichnet, dass** der Faden ein Glühfaden ist, der Infrarotstrahlung emittiert.

31. Verfahren nach einem der Ansprüche 27 bis 30, **dadurch gekennzeichnet, dass** mit ein und demselben Rohr mindestens zwei Bestrahlungsebenen bestrahlt werden, die symmetrisch beidseits des emittierenden Rohrs angeordnet sind.

## Claims

1. A tube for emitting electromagnetic radiation, made of a transparent non-fluorescent material, in particular a glass-based or quartz-based material, and having a straight structure drilled from end to end by a bore (2, 44, 51) elongate around an axis, confining a housing designed to contain a radiation-emitting filament or plasma bundle, the bore (2, 44, 51) being of appreciably square or rectangular cross-section, **characterized in that** at least two opposite sides (4) of the bore are in the shape of convex curves, said sides forming dioptric surfaces arranged to modify the direction of the rays (5) emitted from the filament or from the axis (3) of the emitting bundle to make them parallel or appreciably parallel in the transparent solid medium (7) of the glass.

2. The tube according to claim 1, **characterized in that** said sides are arranged to form dioptric surfaces so as, in combination with the output dioptric surface of the tube (1, 40, 80, 120) or with a reflecting surface associated with the output dioptric surface of the tube, to direct the rays in a parallel or convergent flux to a surface or a line to be irradiated.

3. The tube according to any one of the foregoing claims, **characterized in that** the four sides (4) of the bore (2) are of convex shapes.

4. The tube according to any one of the foregoing claims, **characterized in that** the convex shape of the internal walls of the bore is a portion of a circle.

5. The tube according to any one of the foregoing claims, **characterized in that** it comprises an upper external wall (8, 9), called the upper face, of external surface arranged to reflect the emitted rays back towards the axis of the bore, said external wall being covered with a reflecting material (13).

6. The tube according to any one of the foregoing claims, **characterized in that** it comprises a reflecting surface securedly united to said tube.

7. The tube according to claim 6, **characterized in that** it is provided with a reflecting surface for reflecting the emitted rays situated on one side of said tube, comprising two longitudinal side wings (16) symmetrical with respect to an axial plane (12) of the bore (2), the portion of reflecting surface of said side wings being contained in a surface of straight or inverted parabolic or appreciably straight or inverted parabolic cross-section.

8. The tube according to claim 7, **characterized in that** the reflecting surface is formed at least partly by the internal faces of the wings, by dioptric refraction.

9. The tube according to claim 7, **characterized in that** the reflecting surface is formed at least partly by a reflecting material.

10. The tube according to any one of the claims 7 to 9, **characterized in that** the tube comprises an external face (17) joining the ends of the wings, called the bottom face, situated on the opposite side from the generating line at the apex of the tube with respect to the bore, convex at the centre, and appreciably straight at the ends, according to a curve symmetrical with respect to the axial plane containing the generating line at the apex, said bottom face being arranged to direct the emitted rays towards the axial plane (12) of the bore (2), towards a focalization line situated on the irradiation plane.

11. The tube according to claim 10, **characterized in that** it is symmetrical with respect to an axial plane of the bore parallel to the irradiation plane.

12. The tube according to any one of the claims 7 to 10, **characterized in that** the upper face of the tube is partially cylindrical on the side where the generating line at the apex of the tube is located between the external faces of the side wings (16).

13. The tube according to any one of the claims 7 to 10, **characterized in that** the upper face (8') of the tube is truncated forming a flat external face between the external faces of the side wings.

14. The tube according to any one of the claims 1 to 6, **characterized in that** it is of appreciably cylindrical shape.

15. The tube according to claim 14, **characterized in that** it comprises two added-on glass wings (23), symmetrical or not with respect to the axial plane of the bore perpendicular to the irradiation plane.

16. The tube according to any one of the foregoing claims, **characterized in that** the bore is formed by four radially distributed glass quarters adjoined via their ends and engaging in a peripheral glass cylinder or a cylindrical bore made in the tube.

17. The tube according to any one of the foregoing claims, **characterized in that** it comprises a second cylindrical tube (81) internal to the bore and designed to contain the plasma bundle and/or containing an emitting filament.

18. The tube according to claim 17, **characterized in that** it comprises an intermediate space (83) arranged between the internal tube (81) and the external tube to allow flow of a gaseous or liquid coolant.

19. The tube according to claim 14, **characterized in that** the bore comprises an upper surface of concave cross-section.

20. The tube according to claim 19, **characterized in that** it comprises electrode chambers of. internal cross-section greater than or equal to the internal cross-section of the radiation-emitting part of the tube.

21. The tube according to any one of the foregoing claims, **characterized in that** the bore (2, 4, 51, 121) is arranged to contain an ionized gas excited at variable frequencies, the rays emitted being of the ultraviolet, and/or visible, and/or infrared type.

22. The tube according to any one of the claims 1 to 19, **characterized in that** it comprises a filament emitting infrared radiation.

23. An electromagnetic radiation emitter/reflector device comprising a straight glass tube according to any one of the foregoing claims 1 to 22.

24. The device according to claim 23, **characterized in that** it comprises on the focal plane of concentration of the emitted rays, a blade (71) with parallel or appreciably parallel side faces in the form of a funnel comprising a dioptric radiation input surface able to transform the convergent rays received into a parallel radiation flux.

25. The device according to either one of the claims 23 or 24, **characterized in that** it comprises reflecting surfaces separated from the tube and constituted by reflecting plates.

26. The device according to claim 25, **characterized in that** the plates are flat.

27. A process for application of radiation to a product in sheet form or disposed on a flat or curved surface, **characterized in that** the product is irradiated with a tube for emitting electromagnetic radiation according to claim 2.

28. The process according to claim 27, **characterized in that** the plasma bundle is a tubular bundle that emits ultraviolet, and/or visible, and/or infrared rays.

29. The process according to claim 28, **characterized in that** the tubular plasma bundle has a cross-section presenting a maximum radial dimension smaller than or equal to 4 mm.

30. The process according to claim 27, **characterized in that** the filament is an electrical filament emitting infrared rays.

31. The process according to any one of the claims 27 to 30, **characterized in that** at least two irradiation planes situated symmetrically on each side of said radiation-emitting tube are irradiated with a single tube.
